# EUROPÄISCHE PATENTSCHRIFT

(11) **EP 3 837 149 B1**
(45) Veröffentlichungstag und Bekanntmachung des Hinweises auf die Patenterteilung: **23.08.2023**
(21) Anmeldenummer: 19786489.5
(22) Anmeldetag: 01.10.2019
(51) Int. Cl.: B61G 7/00

(54) **SCHIENENFAHRZEUG MIT EINER SCHNEESCHUTZ-ANORDNUNG FÜR EINEN KUPPLUNGSBEREICH DES SCHIENENFAHRZEUGS**
RAIL VEHICLE WITH SNOW PROTECTION ASSEMBLY FOR A COUPLING REGION OF THE RAIL VEHICLE
VÉHICULE FERROVIAIRE AVEC ARRANGEMENT DE PROTECTION CONTRE LA NEIGE POUR UNE ZONE D'ATTELAGE DU VÉHICULE FERROVIAIRE

(30) Priorität: 15.10.2018 DE 102018217594
(43) Veröffentlichungstag der Anmeldung: 23.06.2021
(73) Patentinhaber: Siemens Mobility GmbH, 81739 München (DE)
(72) Erfinder: HINTERMEIR, Stefan, 83229 Aschau I. Ch (DE)
(74) Vertreter: Siemens Patent Attorneys
(86) Internationale Anmeldenummer: PCT/EP2019/076533
(87) Internationale Veröffentlichungsnummer: WO 2020/078711

(56) Entgegenhaltungen:
- EP-A1- 2 177 416
- CN-Y- 201 049 637
- DE-A1-102015 214 606

## Beschreibung

Schienenfahrzeug mit einer Schneeschutz-Anordnung für einen Kupplungsbereich des Schienenfahrzeugs

Die Erfindung betrifft ein Schienenfahrzeug, das in Gegenden mit Schnee verkehrt.

Je nach Fahrtrichtung, Geschwindigkeit, Schneeaufkommen, Schneebeschaffenheit, usw., kann es zur Anlagerung bzw. zur Ansammlung von Schnee am Schienenfahrzeug kommen. Ein kritischer Bereich für derartige Schneeanlagerungen ist der Bereich um die Kupplung an der Frontseite des Schienenfahrzeugs. Die dort angeordnete Kupplung ist zur Ankupplung weiterer Schienenfahrzeuge (z.B. zur Kupplung mit einem Triebfahrzeug eines weiteren Schienenfahrzeug-Gespanns) ausgebildet und wird entsprechend benutzt.

Abhängig vom Fahrzeugüberhang, von der Fahrzeuglänge und vom Drehgestell-Abstand müssen Kupplungen in bestimmten Bereichen horizontal und vertikal verschwenkbar sein, um den Kupplungsvorgang zu ermöglichen bzw. um in Kurven und Weichenbereichen verkehren zu können.

Daraus ergeben sich trichterförmige Öffnungen um die Kupplung herum, die geradezu prädestiniert dafür sind, mit Schnee aufgefüllt zu werden.

Bei Extrembedingungen führt dieses Auffüllen mit Schnee dazu, dass sich die Kupplung nicht mehr bewegen kann. Dies kann zu betriebskritischen und in seltenen Fällen sogar zu sicherheitsrelevanten Einschränkungen beim Betrieb des Schienenfahrzeugs führen.

FIG 5 und FIG 6 zeigen jeweils ein Schienenfahrzeug SFZ6, SFZ7 mit Kupplungen KUP6, KUP7 sowie mit Kupplungsbereichen KUPB6, KUPB7, die vollkommen eingeschneit bzw. vereist sind.

Es ist zu vermuten, dass diese Schienenfahrzeuge SFZ6, SFZ7 nicht mehr einsatztauglich sind.

Es sind Ausgestaltungen bekannt, mit denen diesem Vereisungs- bzw. Schneeproblem im Kupplungsbereich begegnet wird.

FIG 7 zeigt eine erste Ausgestaltung bei einer amerikanischen Lokomotive als Schienenfahrzeug SFZ8.

Dieses ist im Kupplungsbereich KUPB8 derart konzipiert, dass die zugehörige Kupplung KUP8 sehr kurz ausgestaltet ist. Zusätzlich werden durch das Konzept benötigte Schwenkwinkel der Kupplung KUP8 minimiert. Ausschlaggebend für ein solches Fahrzeugkonzept sind die Parameter Länge, Drehgestell-Abstand und Fahrzeugüberhang des Schienenfahrzeugs SFZ8. Werden diese Parameter günstig gewählt, kann die Kupplung KUP8 mit einer geringen Länge und mit geringen Schwenkwinkeln in horizontaler und vertikaler Richtung realisiert werden.

FIG 8 zeigt eine zweite Ausgestaltung bei einem deutschen Intercity ICE als Schienenfahrzeug SFZ9.

Das Schienenfahrzeug SFZ9 ist im Kupplungsbereich KUPB9 mit einer kurzen Kupplung (hier verdeckt) und mit einer geringen Frontöffnung FROE9 konzipiert. Diese Ausgestaltung ist aufwändig, da eine Konstruktion mit Frontklappen FKL9 benötigt wird, um das Eindringen von Schnee im Kupplungsbereich KUPB9 zu reduzieren bzw. gänzlich zu verhindern. Diese Ausgestaltung wird insbesondere bei Hochgeschwindigkeitszügen eingesetzt, da hier die Frontklappenkonstruktion Vorteile hinsichtlich des Schnees und zusätzlich hinsichtlich der Aerodynamik bietet.

FIG 9 zeigt eine dritte Ausgestaltung bei einem Triebfahrzeug bzw. Schienenfahrzeug SFZ10 einer deutschen Stadtbahn.

Das Schienenfahrzeug SFZ 10 verfügt im Kupplungsbereich KUPB10 über ein manuell entfernbares Schneeschutzsystem, das hier als Abdeckhaube AH10 ausgebildet ist. Die Abdeckhaube AH10 wird über die Kupplung KUP10 gestülpt und deckt diese dann zumindest teilweise ab. Eine derartige Abdeckhaube AH10 ist beispielsweise aus einem starken, d.h. mechanisch belastbaren, Planen-Stoff gefertigt, wie er auch im Bereich der Lastkraftwagen zur Ladungsabdeckung verwendet wird.

Ein derartiges Schneeschutzsystem ist sehr kostengünstig, benötigt jedoch für die Montage bzw. für die Demontage Zeit und manuelle Arbeit von Bedienpersonal beim Kuppelvorgang.

Zudem verhindert eine solche Schneeschutzmaßnahme nicht immer das Eindringen von Schnee in den Schwenkbereich der Kupplung.

FIG 10 und FIG 11 zeigen Details einer Kupplungssituation an einem weiteren Schienenfahrzeug SFZ11.

Dabei ist in FIG 10 ein Kupplungsbereich KUPB11 detailliert zu sehen, der mit Schnee aufgefüllt und damit zugesetzt werden kann. Zu sehen ist weiterhin ein Kupplungsgelenk KUPG11, das im Kupplungsbereich KUPB11 angeordnet ist und mit der Kupplung KUP11 aus FIG 11 zusammenwirkt.

Entsprechend ist in FIG 11 die Kupplung KUP11 sowie das Kupplungsgelenk KUPG11 dargestellt.

Aus der Druckschrift DE 10 2015 214 606 A1 ist ein Bugklappenmodul für ein Fahrzeug bekannt. Das Bugklappenmodul sieht einen Kupplungsschacht, eine im Kupplungsschacht aufgenommene Kupplungsvorrichtung und mindestens eine unter Verwendung einer Bugklappen-Kinematik bewegbare, den Kupplungsschacht zumindest teilweise abdeckbare Bugklappe vor. Um den Kupplungsschacht bzw. die Kupplungsvorrichtung bei geöffneter Bugklappe vor Umgebungseinflüssen zu schützen, ist bei dem Bugklappenmodul eine am Kupplungsschacht angeordnete Abdeckvorrichtung mit einer Verkleidung vorgesehen, die einerseits am Kupplungsschacht und andererseits an der Kupplungsvorrichtung lösbar befestigt ist.

Es ist die Aufgabe der vorliegenden Erfindung, eine vorteilhafte Schneeschutz-Anordnung für Kupplungsbereiche eines Schienenfahrzeugs anzugeben.

Diese Aufgabe wird durch die Merkmale des Anspruchs 1 gelöst. Vorteilhafte Weiterbildungen sind in den abhängigen Ansprüchen angegeben.

Die Erfindung betrifft ein Schienenfahrzeug mit den Merkmalen des Anspruchs 1.

Die Kupplung ist derart ausgebildet, dass das Schienenfahrzeug über die Kupplung mit einer entsprechend ausgestalteten Kupplung eines weiteren Schienenfahrzeugs verbindbar ist.

Die Kupplung ist bevorzugt innerhalb der Einbuchtung beweglich gelagert, so dass für den Zweck des Kupplungsvorgangs bzw. für den Zweck des Befahrens von Kurven und Weichenbereichen mit dem weiteren Schienenfahrzeug die Kupplung in einem vorgegebenen Winkelbereich horizontal und vertikal verschwenkbar ist.

Die Kupplung weist damit für den Kupplungsvorgang und im Betrieb der verbundenen Schienenfahrzeuge jeweilige Winkelstellungen auf.

Die Einbuchtung ist durch eine feste Einhausung zumindest teilweise umfasst. Die Kupplung wird im Bereich der Einbuchtung über die feste Einhausung geschützt.

Die Öffnung der festen Einhausung ist umlaufend mit einem Dichtungselement, dem ersten Dichtungselement, fest verbunden, so dass über die Verbindung das Dichtungselement ebenfalls fest bzw. starr ist.

Das erste Dichtungselement weist einen schneedichten Übergang zur Einhausung auf.

Das erste Dichtungselement ist als Dichtungselement der Einhausung bevorzugt aus einem flexiblen Gummi gefertigt.

Das Dichtungselement der Einhausung ist bevorzugt als Hohlkammerprofil bzw. als Wulst ausgestaltet.

Die Kupplung ist mit einem zweiten Dichtungselement verbunden, das die Kupplung zumindest teilweise umgibt.

Das zweite Dichtungselement weist einen schneedichten Übergang zur Kupplung auf.

Das zweite Dichtungselement ist als Dichtungselement der Kupplung drehbar mit der Kupplung verbunden, wobei diese Verbindung bevorzugt als Drehgelenk ausgestaltet ist.

Durch die Drehbarkeit des zweiten Dichtungselements sowie durch die Positionen und Formen der beiden Dichtungselemente wird bewirkt, dass bei unterschiedlichen Winkelstellungen der Kupplung das Dichtungselement der Kupplung durch Druckeinwirkung stets mit dem Dichtungselement der Einhausung gekoppelt ist.

Das zweite Dichtungselement ist bevorzugt als Hohlkammerprofil bzw. als Wulst ausgestaltet.

Die beiden Dichtungselemente überlappen einander zumindest teilweise und liegen beweglich aneinander an. Durch ihre jeweiligen Positionen werden die beiden Dichtungselemente aufeinandergedrückt.

Bevorzugt wird zwischen den beiden Dichtungselementen ein Reibschluss realisiert.

Das zweite Dichtungselement ist bevorzugt aus einem flexiblen Gummi gefertigt.

Durch die Hohlkammern bzw. Wülste wird eine zusätzliche Flexibilität der Dichtungselemente realisiert und der gewünschte Reibschluss unterstützt.

In einer bevorzugten Weiterbildung weist das zweite Dichtungselement flexible Manschetten auf, die im Bereich um die Kupplung herum angeordnet sind und diesen Bereich zusätzlich abdichten.

Diese flexiblen Manschetten sind bevorzugt aus Gummi gefertigt.

Durch die beiden Dichtungselemente wird eine Abdichtung der Öffnung gegen Schnee erreicht, die bei jeder Bewegung der Kupplung zuverlässig funktioniert.

Translatorische Bewegungen der gekuppelten Schienenfahrzeuge werden in Richtung der Längsachse der Schienenfahrzeuge durch ein Eindrücken der Hohlkammerprofile bzw. der Wülste bei gleichzeitiger Abdichtung aufgenommen.

Bei lateralen Bewegungen quer zur Längsachse gleiten die Hohlkammerprofile bzw. Wülste aufeinander und nehmen damit diese Bewegungen bei gleichzeitiger Abdichtung auf.

Bei Winkelbewegungen (Rollen, Gieren, Wanken) der verbundenen Schienenfahrzeuge zueinander werden die Hohlkammerprofile bzw. Wülste unterschiedlich stark eingedrückt. Dadurch werden alle auftretenden Relativbewegungen bei gleichzeitiger Abdichtung aufgenommen.

Die erfindungsgemäße Anordnung ist mit kostengünstig und mit geringem Aufwand sowohl realisierbar als auch nachrüstbar.

Durch die erfindungsgemäße Anordnung wird gewährleistet, dass die Einsatzbereitschaft von Schienenfahrzeugen in strengen Wintermonaten erhöht wird ohne manuelle Handgriffe zu benötigen.

Bislang bei Schneefall benötigte Kuppelzeiten von Schienenfahrzeugen, die aufgrund von manueller Arbeit von Eisenbahnpersonal entstehen, werden reduziert.

Durch die erfindungsgemäße Anordnung werden Ausfallzeiten von Schienenfahrzeugen reduziert, die durch von Schnee blockierten Kupplungen bedingt werden.

Nachfolgend wird die vorliegende Erfindung beispielhaft anhand einer Zeichnung näher erläutert.

Dabei zeigt:
- FIG 1: eine erste Detailansicht der erfindungsgemäßen Anordnung,
- FIG 2: eine zweite Detailansicht der erfindungsgemäßen Anordnung,
- FIG 3: eine komplette Ansicht der erfindungsgemäßen Anordnung, und
- FIG 4: eine vorteilhafte Weiterbildung der erfindungsgemäßen Anordnung.
- FIG 5: bis FIG 11 zeigen die bereits in der Einleitung beschriebenen Ausgestaltungen bekannter Schneeschutz-Anordnungen.

FIG 1 zeigt eine erste Detailansicht der erfindungsgemäßen Anordnung. Dargestellt ist ein Kupplungsbereich KUPB eines Schienenfahrzeugs SFZ.

Das Schienenfahrzeug SFZ weist an seiner Stirnseite eine von Schnee zu schützende Einbuchtung EINE auf, in der eine Kupplung KUP des Schienenfahrzeugs SFZ zumindest teilweise angeordnet ist.

Eine feste Einhausung EINH umfasst die Einbuchtung EINE zumindest teilweise. Die Einhausung EINH weist in Fahrtrichtung des Schienenfahrzeugs SFZ eine Öffnung OFF auf, aus der die Kupplung KUP in einer vorgegebenen Winkelstellung teilweise herausragt, um einen Kupplungsvorgang mit einem weiteren Schienenfahrzeug zu ermöglichen.

Die Öffnung OFF der festen Einhausung EINH ist umlaufend mit einem ersten Dichtungselement DIE1 fest verbunden.

In diesem Beispiel ist das erste Dichtungselement DIE1 als flexibles Hohlkammerprofil ausgestaltet.

Die Größe der Öffnung OFF ist so dimensioniert, dass die Kupplung KUP alle Bewegungen, die aus dem Betrieb entstehen, durchführen kann.

Die Einhausung EINH ist fest mit der Front des Schienenfahrzeugs SFZ verbunden und kann sich gegenüber dem Schienenfahrzeug nicht bewegen.

Auch die Öffnung OFF samt umlaufendem Dichtungselement DIE1 ist so dimensioniert, dass die Kupplung KUP alle notwendigen Bewegungen im Betrieb durchführen kann.

FIG 2 zeigt mit teilweisem Bezug auf FIG 1 eine zweite Detailansicht der erfindungsgemäßen Anordnung.

Ein zweites Dichtungselement DIE2 ist mit der Kupplung KUP drehbar verbunden. Das zweite Dichtungselement DIE2 umfasst die Kupplung KUP zumindest teilweise.

In diesem Beispiel ist das zweite Dichtungselement DIE2 als flexibles Hohlkammerprofil ausgestaltet.

Das zweite Dichtungselement DIE2 ist durch ein Drehgelenk DRG mit der Kupplung KUP verbunden.

Zusätzlich weist das zweite Dichtungselement DIE2 flexible Manschetten FMS auf, die im Bereich um die Kupplung KUP herum angeordnet sind und den Übergang zur Kupplung KUP zusätzlich abdichten.

Die flexiblen Manschetten FMS weisen umlaufend einen Rahmen FMSR auf, über den sie mit dem Hohlkammerprofil verbunden sind.

Ebenfalls zu sehen ist ein Kupplungsgelenk KUPG, über das die Kupplung KUP in der Einbuchtung EINE des Schienenfahrzeugs SFZ über ein Gelenk befestigt ist. Über dieses Gelenk (vgl. dazu auch das Kupplungsgelenk KUPG11 der FIG 10) ist es möglich, dass die Kupplung KUP zur Durchführung des Kupplungsvorgangs und während der Fahrt von verbundenen Schienenfahrzeugen verschiedene Winkelstellungen einnimmt.

Das drehbar bewegliche zweite Dichtungselement DIE2 bewirkt, dass sich diese bei einer Drehung der Kupplung KUP um eine vertikale Achse immer wieder am ersten Dichtungselement DIE1 ausrichtet.

FIG 3 zeigt mit Bezug auf FIG 1 und FIG 2 eine komplette Ansicht der erfindungsgemäßen Anordnung.

Die beiden Dichtungselemente DIE1, DIE2 überlappen sich im Bereich der Öffnung OFF bei unterschiedlichen Winkelstellungen der Kupplung KUP zumindest teilweise. Die beiden Dichtungselemente DIE1, DIE2 sind durch Druck miteinander gekoppelt und schützen dadurch die Öffnung OFF vor einem Eindringen von Schnee.

Das drehbar bewegliche zweite Dichtungselement DIE2 bewirkt, dass sich diese bei einer Drehung der Kupplung KUP um eine vertikale Achse immer wieder am ersten Dichtungselement DIE1 Ausrichtet, wobei gleichzeitig die Fähigkeit zur Abdichtung erhalten bleibt.

FIG 4 zeigt mit Bezug auf FIG 1 bis FIG 3 eine vorteilhafte Weiterbildung der erfindungsgemäßen Anordnung.

Diese Ausgestaltung adressiert den Fall, dass zwei Schienenfahrzeuge, die zueinander in einem engen Gleisbogenstehen, miteinander gekuppelt werden.

Zur Durchführung des Kupplungsvorgangs müsste Betriebspersonal die beiden Dichtungselemente DIE1, DIE2 durch Kraftanwendung verschieben. Sind die beiden Dichtungselemente DIE1, DIE2 beispielswiese aus Gummi gefertigt, könnte es vorkommen, dass die benötigte Kraft durch das Betriebspersonal nicht aufgebracht werden kann.

Um dieses Problem zu lösen ist das Drehgelenk DRG entlang der Längsachse der Kupplung KUP verschiebbar gelagert.

Eine Druck- oder Zugfeder FED hält das Drehgelenk DRG in Position und limitiert die Druck- bzw. Anpresskraft der beiden Dichtungselemente DIE1, DIE2.

Die beiden Dichtungselemente DIE1, DIE2 sind insbesondere im eingefederten Zustand des zweiten Dichtungselements DIE2 miteinander gekoppelt.

## Patentansprüche

1. Schienenfahrzeug (SFZ) mit einer Schneeschutz-Anordnung für einen Kupplungsbereich (KUPB) des Schienenfahrzeugs (SFZ),
- bei dem das Schienenfahrzeug (SFZ) an einer Stirnseite eine vor Schnee zu schützende Einbuchtung (EINB) aufweist,
- bei dem eine Kupplung (KUP) des Schienenfahrzeugs (SFZ) zumindest teilweise in der Einbuchtung (EINB) angeordnet ist,
- bei dem eine festen Einhausung (EINH) die Einbuchtung (EINB) zumindest teilweise umfasst,
- bei dem die Einhausung (EINH) in Fahrtrichtung des Schienenfahrzeugs (SFZ) eine Öffnung (OFF) aufweist, aus der die Kupplung (KUP) in einer vorgegebenen Winkelstellung teilweise herausragt, um einen Kupplungsvorgang mit einem weiteren Schienenfahrzeug zu ermöglichen,
- bei dem die Öffnung (OFF) der festen Einhausung (EINH) umlaufend mit einem ersten Dichtungselement (DIE1) fest verbunden ist,
- bei dem ein zweites Dichtungselement (DIE2) mit der Kupplung (KUP) drehbar verbunden ist und dass das zweite Dichtungselement (DIE2) die Kupplung zumindest teilweise umfasst,
- bei dem die beiden Dichtungselemente (DIE1, DIE2) sich im Bereich der Öffnung (OFF) bei unterschiedlichen Winkelstellungen der Kupplung (KUP) zumindest teilweise überlappen,
- bei dem die beiden Dichtungselemente (DIE1, DIE2) durch Druck miteinander gekoppelt sind, um die Öffnung (OFF) vor einem Eindringen von Schnee zu schützen.

2. Schienenfahrzeug (SFZ) nach Anspruch 1, bei dem zumindest ein Dichtungselement (DIE1, DIE2) flexibel ausgestaltet ist.

3. Schienenfahrzeug (SFZ) nach Anspruch 1 oder 2, bei dem das erste Dichtungselement (DIE1) als flexibles Hohlkammerprofil und/oder als flexibler Wulst ausgestaltet ist.

4. Schienenfahrzeug (SFZ) nach Anspruch 1 oder 2, bei dem das zweite Dichtungselement (DIE2) als flexibles Hohlkammerprofil und/oder als flexibler Wulst ausgestaltet ist.

5. Schienenfahrzeug (SFZ) nach Anspruch 2, bei dem das erste Dichtungselement (DIE1) und/oder das zweite Dichtungselement (DIE2) aus einem flexiblen Gummi gefertigt ist.

6. Schienenfahrzeug (SFZ) nach Anspruch 1, bei dem das zweite Dichtungselement (DIE2) durch ein Drehgelenk (DRG) mit der Kupplung (KUP) verbunden ist.

7. Schienenfahrzeug (SFZ) nach Anspruch 1, bei dem das zweite Dichtungselement (DIE2) flexible Manschetten (FMS) aufweist, die im Bereich um die Kupplung (KUP) herum angeordnet sind und den Übergang zur Kupplung (KUP) zusätzlich abdichten.

8. Schienenfahrzeug (SFZ) nach Anspruch 7, bei dem die flexiblen Manschetten (FMS) aus Gummi gefertigt sind.

9. Schienenfahrzeug (SFZ) nach Anspruch 3 oder 4, bei dem die Hohlkammerprofile bzw. Wülste derart ausgebildet sind, dass translatorische Bewegungen von gekuppelten Schienenfahrzeugen in Richtung der Längsachse der Schienenfahrzeuge durch ein Eindrücken der Hohlkammerprofile bzw. der Wülste bei gleichzeitiger Abdichtung aufgenommen werden.

10. Schienenfahrzeug (SFZ) nach Anspruch 3 oder 4, bei dem die Hohlkammerprofile bzw. Wülste derart ausgebildet sind, dass bei lateralen Bewegungen der gekuppelten Schienenfahrzeuge quer zur Längsachse die Hohlkammerprofile bzw. Wülste aufeinander gleiten und damit diese Bewegungen bei gleichzeitiger Abdichtung aufnehmen.

11. Schienenfahrzeug (SFZ) nach Anspruch 3 oder 4, bei dem die Hohlkammerprofile bzw. Wülste derart ausgebildet sind, dass bei Winkelbewegungen der gekuppelten Schienenfahrzeuge zueinander die Hohlkammerprofile bzw. Wülste unterschiedlich stark eingedrückt werden, um die auftretenden Relativbewegungen bei gleichzeitiger Abdichtung aufzunehmen.

12. Schienenfahrzeug (SFZ) nach Anspruch 1, bei dem die Kupplung (KUP) derart ausgebildet ist, dass das Schienenfahrzeug über die Kupplung (KUP) mit einer entsprechend ausgestalteten Kupplung des weiteren Schienenfahrzeugs verbindbar ist.

13. Schienenfahrzeug (SFZ) nach Anspruch 1, bei dem die Kupplung (KUP) innerhalb der Einbuchtung (EINB) beweglich gelagert ist, so dass für den Zweck des Kupplungsvorgangs mit dem weiteren Schienenfahrzeug die Kupplung in einem vorgegebenen Winkelbereich horizontal und vertikal verschwenkbar ist.

## Claims

1. Rail vehicle (SFZ) having a snow-protection arrangement for a coupling region (KUPB) of the rail vehicle (SFZ),
- in which the rail vehicle (SFZ) has on an end face a recess (EINB) which is to be protected from snow,
- in which a coupling (KUP) of the rail vehicle (SFZ) is arranged at least partially in the recess (EINB),
- in which a fixed housing (EINH) at least partially surrounds the recess (EINB),
- in which the housing (EINH) has an opening (OFF) in the direction of travel of the rail vehicle (SFZ), from which opening the coupling (KUP) partially protrudes in a predefined angular position in order to make possible a coupling operation with a further rail vehicle,
- in which the opening (OFF) of the fixed housing (EINH) is fixedly connected in a peripheral manner to a first seal element (DIE1),
- in which a second seal element (DIE2) is rotatably connected to the coupling (KUP) and the second seal element (DIE2) at least partially surrounds the coupling,
- in which, in the region of the opening (OFF), the two seal elements (DIE1, DIE2) at least partially overlap in different angular positions of the coupling (KUP),
- in which the two seal elements (DIE1, DIE2) are coupled to one another by way of pressure in order to protect the opening (OFF) from the ingress of snow.

2. Rail vehicle (SFZ) according to Claim 1, in which at least one seal element (DIE1, DIE2) is of flexible design.

3. Rail vehicle (SFZ) according to Claim 1 or 2, in which the first seal element (DIE1) is designed as a flexible hollow-chamber profile and/or as a flexible bead.

4. Rail vehicle (SFZ) according to Claim 1 or 2, in which the second seal element (DIE2) is designed as a flexible hollow-chamber profile and/or as a flexible bead.

5. Rail vehicle (SFZ) according to Claim 2, in which the first seal element (DIE1) and/or the second seal element (DIE2) are/is manufactured from a flexible rubber.

6. Rail vehicle (SFZ) according to Claim 1, in which the second seal element (DIE2) is connected to the coupling (KUP) by a rotary joint (DRG).

7. Rail vehicle (SFZ) according to Claim 1, in which the second seal element (DIE2) has flexible sleeves (FMS) which are arranged in the region around the coupling (KUP) and which additionally seal off the transition to the coupling (KUP).

8. Rail vehicle (SFZ) according to Claim 7, in which the flexible sleeves (FMS) are manufactured from rubber.

9. Rail vehicle (SFZ) according to Claim 3 or 4, in which the hollow-chamber profiles or beads are configured in such a way that translational movements of coupled rail vehicles are absorbed in the direction of the longitudinal axis of the rail vehicles by way of pressing-in of the hollow-chamber profiles or sleeves with simultaneous sealing.

10. Rail vehicle (SFZ) according to Claim 3 or 4, in which the hollow-chamber profiles or beads are configured in such a way that, in the case of lateral movements of the coupled rail vehicles transverse to the longitudinal axis, the hollow-chamber profiles or beads slide on one another and thus absorb these movements with simultaneous sealing.

11. Rail vehicle (SFZ) according to Claim 3 or 4, in which the hollow-chamber profiles or beads are configured in such a way that, in the case of angular movements of the coupled rail vehicles in relation to one another, the hollow-chamber profiles or beads are pressed in to a different extent in order to absorb the relative movements that occur with simultaneous sealing.

12. Rail vehicle (SFZ) according to Claim 1, in which the coupling (KUP) is configured in such a way that the rail vehicle is connectable via the coupling (KUP) to a correspondingly designed coupling of the further rail vehicle.

13. Rail vehicle (SFZ) according to Claim 1, in which the coupling (KUP) is movably mounted within the recess (EINB) such that, for the purpose of the coupling operation with the further rail vehicle, the coupling is horizontally and vertically pivotable in a predefined angular range.

## Revendications

1. Véhicule ferroviaire (SFZ) avec un agencement de protection contre la neige pour une zone d'attelage (KUPB) du véhicule ferroviaire (SFZ),
- dans lequel le véhicule ferroviaire (SFZ) présente sur un côté frontal une échancrure (EINB) à protéger de la neige,
- dans lequel un attelage (KUP) du véhicule ferroviaire (SFZ) est agencé au moins partiellement dans l'échancrure (EINB),
- dans lequel une enceinte fixe (EINH) comprend au moins partiellement l'échancrure (EINB),
- dans lequel l'enceinte (EINH) présente une ouverture (OFF) dans le sens de marche du véhicule ferroviaire (SFZ), à partir de laquelle l'attelage (KUP) fait partiellement saillie dans une position angulaire prédéterminée, afin de rendre possible une opération d'attelage avec un autre véhicule ferroviaire,
- dans lequel l'ouverture (OFF) de l'enceinte fixe (EINH) est reliée à demeure à un premier élément d'étanchéité (DIE1) sur toute sa périphérie,
- dans lequel un second élément d'étanchéité (DIE2) est relié à l'attelage (KUP) de manière à pouvoir tourner et le second élément d'étanchéité (DIE2) contourne au moins partiellement l'attelage,
- dans lequel les deux éléments d'étanchéité (DIE1, DIE2) se chevauchent au moins partiellement dans la zone de l'ouverture (OFF) dans différentes positions angulaires de l'attelage (KUP),
- dans lequel les deux éléments d'étanchéité (DIE1, DIE2) sont couplés l'un à l'autre par pression afin de protéger l'ouverture (OFF) contre une pénétration de neige.

2. Véhicule ferroviaire (SFZ) selon la revendication 1, dans lequel au moins un élément d'étanchéité (DIE1, DIE2) est conçu flexible.

3. Véhicule ferroviaire (SFZ) selon la revendication 1 ou 2, dans lequel le premier élément d'étanchéité (DIE1) est réalisé sous la forme d'un profilé creux flexible et/ou d'un renflement flexible.

4. Véhicule ferroviaire (SFZ) selon la revendication 1 ou 2, dans lequel le second élément d'étanchéité (DIE2) est réalisé sous la forme d'un profilé creux flexible et/ou d'un renflement flexible.

5. Véhicule ferroviaire (SFZ) selon la revendication 2, dans lequel le premier élément d'étanchéité (DIE1) et/ou le second élément d'étanchéité (DIE2) est réalisé en un caoutchouc flexible.

6. Véhicule ferroviaire (SFZ) selon la revendication 1, dans lequel le second élément d'étanchéité (DIE2) est relié à l'attelage (KUP) par une articulation rotative (DRG).

7. Véhicule ferroviaire (SFZ) selon la revendication 1, dans lequel le second élément d'étanchéité (DIE2) comprend des manchons flexibles (FMS) qui sont agencés dans la zone autour de l'attelage (KUP) et rendant en outre étanche la transition vers l'attelage (KUP).

8. Véhicule ferroviaire (SFZ) selon la revendication 7, dans lequel les manchons flexibles (FMS) sont réalisés en caoutchouc.

9. Véhicule ferroviaire (SFZ) selon la revendication 3 ou 4, dans lequel les profilés creux ou les renflements sont formés de telle sorte que des déplacements de translation de véhicules ferroviaires attelés dans la direction de l'axe longitudinal des véhicules ferroviaires sont absorbés par un enfoncement des profilés creux ou des renflements avec une étanchéité simultanée.

10. Véhicule ferroviaire (SFZ) selon la revendication 3 ou 4, dans lequel les profilés creux ou les renflements sont formés de telle sorte que lors de déplacements latéraux des véhicules ferroviaires attelés transversalement à l'axe longitudinal, les profilés creux ou les renflements glissent les uns sur les autres et acceptent ainsi ces déplacements tout en assurant simultanément l'étanchéité.

11. Véhicule ferroviaire (SFZ) selon la revendication 3 ou 4, dans lequel les profilés creux ou les renflements sont formés de telle sorte que, lors de déplacements angulaires des véhicules ferroviaires attelés les uns par rapport aux autres, les profilés creux ou les renflements sont enfoncés à des degrés différents afin d'accepter les déplacements relatifs qui surviennent tout en assurant simultanément l'étanchéité.

12. Véhicule ferroviaire (SFZ) selon la revendication 1, dans lequel l'attelage (KUP) est conçu de telle sorte que le véhicule ferroviaire peut être relié par l'intermédiaire de l'attelage (KUP) à un attelage conçu de manière correspondante du véhicule ferroviaire supplémentaire.

13. Véhicule ferroviaire (SFZ) selon la revendication 1, dans lequel l'attelage(KUP) est monté mobile à l'intérieur de l'échancrure (EINB), de sorte que pour le but de l'opération d'attelage avec le véhicule ferroviaire supplémentaire, l'attelage peut pivoter horizontalement et verticalement dans une plage angulaire prédéterminée.
